# EUROPÄISCHE PATENTSCHRIFT

(11) **EP 0 734 858 B1**
(45) Veröffentlichungstag und Bekanntmachung des Hinweises auf die Patenterteilung: **29.12.1997**
(21) Anmeldenummer: 96104022.7
(22) Anmeldetag: 14.03.1996
(51) Int. Cl.: B41F 21/10

(54) **Bogenführungstrommel mit verstellbarer Mantelfläche**
Sheetguiding roller with adjustable outside surface
Rouleau de guidage de feuilles avec surface extérieur réglable

(30) Priorität: 28.03.1995 DE 19511341
(43) Veröffentlichungstag der Anmeldung: 02.10.1996
(73) Patentinhaber: MAN Roland Druckmaschinen AG, 63075 Offenbach (DE)
(72) Erfinder: Ott, Klaus, 65375 Oestrich-Winkel (DE)
(74) Vertreter: Stahl, Dietmar

(56) Entgegenhaltungen:
- EP-A- 0 005 715
- DE-A- 2 700 419
- DE-A- 3 902 923
- GB-A- 1 230 314
- GB-A- 2 166 388
- US-A- 1 358 843

## Beschreibung

Die Erfindung betrifft eine Bogenführungstrommel für eine Bogen verarbeitende Rotationsdruckmaschine, wobei die Mantelfläche der Bogenführungstrommel mit einer Mantelfolie versehen ist, deren radiale Lage mittels eines verstellbaren Elements veränderbar ist.

Beim Bedrucken von Druckträgern unterschiedlicher Dicke ist es erforderlich, den Außendurchmesser der den Bogen vom Druckzylinder übernehmenden Bogenführungs- oder Transfertrommel an die Dicke des Druckträgers anzupassen, um den unterschiedlichen Abwicklungsverhältnissen Rechnung zu tragen und eine Beeinträchtigung der Druckqualität vor allem im Schöndruck und Schön- und Wiederdruck durch Schieben zu vermeiden.

Aus der DE 39 02 923 A1 ist eine Bogenführungstrommel der angegebenen Art bekannt, bei der zur Anpassung des Außendurchmessers einer Mantelfolie an unterschiedlich dicke Papiersorten zwischen der Mantelfolie und der Oberfläche der Bogenführungstrommel ein durch elastische Verformung höhenvariables Element angeordnet ist, wobei die Mantelfolie an einer Einspannstelle der Bogenführungstrommel mit einer Verstelleinrichtung derart befestigt ist, daß die Verstelleinrichtung eine Bewegung der Mantelfolie sowohl in Umfangsrichtung als auch in radialer Richtung gleichzeitig bewirkt. Diese bekannte Ausgestaltung ist aufwendig und hat den Nachteil, daß Temperaturschwankungen den Außendurchmesser der Mantelfolie in starkem Maße beeinflussen, da der Außendurchmesser von der Einspannlänge der Mantelfolie abhängig ist.

Es ist weiterhin aus der DE 25 30 365 A1 eine Einrichtung zur Durchmesserverstellung einer Walze bekannt, deren Mantelfläche in mehrere Segmente unterteilt ist, die auf radial bewegbaren Trägern befestigt sind. Die Träger sind auf Exzenterspindeln gelagert, die über eine einen axialen Verstellweg in eine Drehbewegung umsetzende Einrichtung mit einem koaxial zur Walzenwelle bewegbaren Stellglied verbunden sind, das mittels einer Stelleinrichtung axial verstellbar ist. Durch Verdrehen der Exzenterspindeln mit Hilfe des Stellglieds können die Träger und damit die hierauf befestigten Segmente des Walzenumfangs in radialer Richtung verstellt werden.

Der Erfindung liegt die Aufgabe zugrunde, eine Bogenführungstrommel der eingangs genannten Art zu schaffen, die sich durch einen geringen Bauaufwand und Stabilität des jeweils eingestellten Außendurchmessers auszeichnet.

Die Aufgabe wird erfindungsgemäß dadurch gelöst, daß die Mantelfolie bei der Drehbewegung der Bogenführungstrommel nach der Greiferauflage einen ersten Umfangsabschnitt aufweist, der mittels des verstellbaren Elements in seiner radialen Lage veränderbar ist und nach dem ersten Umfangsabschnitt einen zweiten Umfangsabschnitt aufweist, der in seiner radialen Lage nicht veränderbar ist.

Die erfindungsgemäße Ausgestaltung der Bogenführungstrommel beruht auf der Erkenntnis, daß der Bogen nach dem Verlassen der Drucklinie sich unabhängig von seiner Dicke an die Bogenführungsrolle anlegt und sich der Abwicklungsgeschwindigkeit der Trommeloberfläche anpaßt. Es wurde daher gefunden, daß es zur Vermeidung einer Beeinträchtigung der Druckqualität ausreichend ist, wenn der Außendurchmesser der Bogenführungstrommel nur in einem Teilbereich, nämlich dem ersten Umfangsabschnitt auf die Dicke des jeweiligen Druckträgers einstellbar ist. Dies hat den Vorteil, daß sich der Bauaufwand für die Bogenführungstrommel verringert und die erforderliche Verstellbarkeit mit einfachen und zuverlässigen Mitteln verwirklicht werden kann.

Vorzugsweise erstreckt sich der erste Umfangsabschnitt der Mantelfolie über einen Sektor der Bogenführungstrommel von annähernd 160°, wobei sich dieser Umfangsabschnitt unmittelbar an die Greiferauflage anschließt. Weiterhin hat sich als vorteilhaft erwiesen, wenn das verstellbare Element durch ein radial bewegbares Segment gebildet ist, auf dem die Mantelfolie mit ihrer Innenfläche aufliegt. Durch die Position des Segments ist auch die Position der Mantelfolie genau bestimmt und der jeweils eingestellte Außendurchmesser ist von temperaturbedingten Längenänderungen der Mantelfolie unabhängig. Das Segment kann vorteilhaft in einem Winkelabstand von etwa 70° bis 120°, vorzugsweise in einem Winkelabstand von 90°, von der Greiferauflage angeordnet sein. Zusätzlich kann vorgesehen sein, daß die Lage des Segments in Umfangsrichtung veränderbar ist. Vorzugsweise weist das verstellbare Element bzw. Segment eine konvex gekrümmte Anlagefläche auf, mit der es längs einer Mantellinie an der Innenfläche der Mantelfolie anliegt, wobei der Krümmungsradius der Anlagefläche gleich oder kleiner ist als der Radius der Innenfläche der Mantelfolie.

Die Steifigkeit der Mantelfolie ist nach einem weiteren Vorschlag der Erfindung möglichst so zu wählen, daß die durch die radiale Lageänderung des verstellbaren Elements bewirkte Krümmungsänderung der Mantelfolie minimal bleibt. Die Mantelfolie kann bei der erfindungsgemäßen Vorrichtung an beiden Umfangsenden oder nur an einem Umfangsende durch Federkraft in Umfangsrichtung gespannt sein. Als besonders vorteilhaft hat sich erwiesen, wenn das vordere Ende der Mantelfolie an der Greiferauflage befestigt und das entgegengesetzte Ende durch eine Feder gespannt ist. Hierbei kann weiterhin vorgesehen sein, daß das vordere Ende der Mantelfolie zusammen mit der Greiferauflage zur Anpassung an unterschiedlich dicke Druckträger in radialer Richtung verstellbar ist.

Nach einem Vorschlag der Erfindung kann zum Verstellen des Elements bzw. Segments ein Stellantrieb vorgesehen sein, der bei laufender Maschine von Hand und/oder motorisch verstellbar ist. Hierdurch können die Führungseigenschaften der Bogenführungstrommel auch während des Betriebs der Maschine an den Druckträger angepaßt werden.

Die Erfindung wird nachfolgend anhand eines Ausführungsbeispiels näher erläutert, das in in der Zeichnung schematisch dargestellt ist. Es zeigen
- Figur 1: einen Querschnitt durch eine Bogenführungstrommel nach der Erfindung in der Grundstellung und
- Figur 2: einen Querschnitt der Bogenführungstrommel gemäß Figur 1 in einer Stellung mit partiell vergrößertem Außendurchmesser.

Die in der Zeichnung dargestellte Bogenführungstrommel weist einen zylindrischen Trommelmantel 1 auf, der durch radiale Wände 2 mit einer Welle 3 verbunden ist. In dem Trommelmantel 1 und den Wänden 2 sind Ausschnitte 4 vorgesehen, in denen sich eine Greiferauflage 5 und eine nicht dargestellte Greiferwelle mit Greifern befindet. Der Trommelmantel 1 weist weiterhin einen sich in Längsrichtung erstreckenden, achsparallelen Schlitz 6 auf, dessen Breite in Umfangsrichtung etwa ein Fünftel des Trommelumfangs beträgt. In dem Schlitz 6 ist ein Segment 7 mit einer zylindriche Anlagefläche 8 angeordnet, das in radialer Richtung verstellbar ist. Die Zylinderachse der Anlagefläche 8 verläuft parallel zur Drehachse der Bogenführungstrommel und der Zylinderradius der Anlagefläche 8 ist kleiner als der Radius der Mantelfläche 9 des Trommelmantels 1.

Auf den Trommelmantel 1 ist eine Mantelfolie 10 aufgespannt, die beispielsweise aus einem Blech besteht. Das eine Ende der Mantelfolie 10 ist an der Greiferauflage 5 fest eingespannt und das andere Ende der Mantelfolie 10 ist an vorgespannten Federn 11 befestigt, die in dem durch die Ausschnitte 4 gebildeten Greiferkanal angeordnet sind. In der in Figur 1 gezeigten Position liegt die Mantelfolie 10 allseits vollständig auf der Mantelfläche 9 auf. Das Segment 7 befindet sich in einer Stellung, in der der größte Abstand der Anlagefläche 8 von der Drehachse gleich dem Radius der Mantelfläche 9 ist. Die Mantelfolie wird daher auch im Bereich des Schlitzes 6 durch das Segment 7 auf dem gleichen Außendurchmesser gehalten wie durch den Trommelmantel 1.

Erfordert nun die Dicke des Bedruckstoffs eine Vergrößerung des Durchmessers der Bogenführungstrommel, um deren Abwicklungsgeschwindigkeit an die geänderte Bogentransportgeschwindigkeit anpassen zu können, so wird mit Hilfe einer nicht dargestellten Verstelleinrichtung, z.B. einer Welle mit Exzenternocken, das Segment 7 radial nach außen bewegt, wodurch es eine der Darstellung gemäß Figur 2 entsprechende Stellung erreicht, in der es aus der Kontur der Mantelfläche 9 hervorsteht. Hierdurch wird die Mantelfolie 10 im wesentlichen in dem mit Y gekennzeichneten Bereich von dem Trommelmantel 1 abgehoben und die Umfangslänge der Mantelfolie 10 in dem Umfangsabschnitt Y entsprechend vergrößert. Die Änderung der Umfangslänge im Umfangsabschnitt Y wird durch eine Verschiebung der Mantelfolie 10 gegenüber dem Trommelmantel 1 im Bereich des Umfangsabschnitts Z und durch zusätzliche Spannung der Federn 11 ermöglicht. Wie die Darstellung in Figur 2 zeigt, wird durch die beschriebene Verstellung des Segments 7 die kreiszylindrische Ausgangsform der Mantelfolie 10 im Umfangsabschnitt Y in Richtung einer elliptischen Zylinderform verändert. Der erforderliche Verstellbereich des Segments 7 ist jedoch im Verhältnis zum Radius der Mantelfläche 9 so klein, daß die sich hierdurch ergebende Abweichung von der Form des Kreiszylinders in der Praxis keine feststellbare Auswirkung hat. Entscheidend ist hingegen, daß durch die Verstellung die Abwicklungslänge des Umfangsabschnitts Y der Länge der Bogenoberfläche angeglichen wird, die während des Drucks mit dem Umfangsabschnitt Y in Kontakt gebracht wird, so daß es nicht zu einem Schieben des Bogens auf der Oberfläche der Mantelfolie kommen kann.

Mit dem Umfangsabschnitt Z der Bogenführungstrommel gelangt der Bogen erst in Kontakt, nachdem das Bogenende die Drucklinie passiert hat. Die Transportgeschwindigkeit des Bogens gleicht sich daher in diesem Abschnitt der Bogenführungstrommel der Umfangsgeschwindigkeit der Mantelfolie an, so daß es in diesem Bereich einer Durchmesseranpassung nicht bedarf.

## Patentansprüche

1. Bogenführungstrommel mit einer Greiferauflage (5) für eine Bogen verarbeitende Rotationsdruckmaschine, wobei die Mantelfläche der Bogenführungstrommel mit einer Mantelfolie (10) versehen ist, deren radiale Lage mittels eines verstellbaren Elements (7) veränderbar ist, **dadurch gekennzeichnet,** daß die Mantelfolie (10) bei der Drehbewegung der Bogenführungstrommel nach der Greiferauflage (5) einen ersten Umfangsabschnitt (Y) aufweist, der mittels des verstellbaren Elements (7) in seiner radialen Lage veränderbar ist und nach dem ersten Umfangsabschnitt (Y) einen zweiten Umfangsabschnitt (Z) aufweist, der in seiner radialen Lage nicht veränderbar ist.

2. Bogenführungstrommel nach Anspruch 1, dadurch gekennzeichnet, daß sich der erste Umfangsabschnitt (Y) der Mantelfolie (10) über einen Sektor der Bogenführungstrommel von annähernd 160° erstreckt, wobei sich dieser Umfangsabschnitt (Y) unmittelbar an die Greiferauflage (5) anschließt.

3. Bogenführungstrommel nach einem der Ansprüche 1 oder 2, dadurch gekennzeichnet, daß das verstellbare Element (7) durch ein radial bewegbares Segment gebildet ist, auf dem die Mantelfolie (10) mit ihrer Innenfläche aufliegt.

4. Bogenführungstrommel nach einem der vorhergehenden Ansprüche, dadurch gekennzeichnet, daß das Element (7) in einem Winkelabstand von etwa 70° bis 120°, vorzugsweise in einem Winkelabstand von 90°, von der Greiferauflage (5) angeordnet ist.

5. Bogenführungstrommel nach einem der vorhergehenden Ansprüche, dadurch gekennzeichnet, daß die Lage des Elements (7) in Umfangsrichtung veränderbar ist.

6. Bogenführungstrommel nach einem der vorhergehenden Ansprüche, dadurch gekennzeichnet, daß das verstellbare Element (7) eine konvex gekrümmte Anlagefläche (8) aufweist, mit der es längs einer Mantellinie an der Innenfläche der Mantelfolie (10) anliegt, wobei der Krümmungsradius der Anlagefläche (8) gleich oder kleiner ist als der Radius der Innenfläche der Mantelfolie (10).

7. Bogenführungstrommel nach einem der vorhergehenden Ansprüche, dadurch gekennzeichnet, daß die Steifigkeit der Mantelfolie (10) so bemessen ist, daß die durch die radiale Lageänderung des verstellbaren Elements (7) bewirkte Krümmungsänderung der Mantelfolie (10) minimal bleibt.

8. Bogenführungstrommel nach einem der vorhergehenden Ansprüche, dadurch gekennzeichnet, daß die Mantelfolie (10) an beiden Umfangsenden oder nur an einem Umfangsende durch eine Feder (11) in Umfangsrichtung gespannt ist.

9. Bogenführungstrommel nach einem der vorhergehenden Ansprüche, dadurch gekennzeichnet, daß das vordere Ende der Mantelfolie (10) zusammen mit der Greiferauflage (5) zur Anpassung an unterschiedlich dicke Druckträger in radialer Richtung verstellbar ist.

10. Bogenführungstrommel nach einem der Ansprüche 8 oder 9, dadurch gekennzeichnet, daß das vordere Ende der Mantelfolie (10) an der Greiferauflage (5) befestigt ist.

11. Bogenführungstrommel nach einem der vorhergehenden Ansprüche, dadurch gekennzeichnet, daß zum Verstellen des Elements (7) ein Stellantrieb vorgesehen ist, der bei laufender Maschine von Hand und/oder motorisch verstellbar ist.

## Claims

1. Sheet guiding drum with a gripper support (5) for a sheet processing rotary printing press, wherein the cover surface of the sheet guiding drum is provided with a cover foil (10), the radial position of which is variable by means of an adjustable element (7), characterised in that the cover foil (10), during the rotational movement of the sheet guiding drum, after the gripper support (5), has a first peripheral section (Y) which is variable by means of the adjustable element (7) in its radial position and after the first peripheral section (Y) has a second peripheral section (Z) which is not variable in its radial position.

2. Sheet guiding drum according to Claim 1, characterised in that the first peripheral section (Y) of the cover foil (10) extends across a sector of the sheet guiding drum of approximately 160°, wherein this peripheral section (Y) lies directly against the gripper support (5).

3. Sheet guiding drum according to one of Claims 1 or 2, characterised in that the adjustable element (7) is constituted by a radially movable segment on which the cover foil (10) lies with its inner surface.

4. Sheet guiding drum according to one of the preceding Claims, characterised in that the element (7) is arranged at an angular distance of from around 70° to 120°, preferably at an angular distance of 90°, from the gripper support (5).

5. Sheet guiding drum according to one of the preceding Claims, characterised in that the position of the element (7) is variable in the peripheral direction.

6. Sheet guiding drum according to one of the preceding Claims, characterised in that the adjustable element (7) has a convexly curved support surface (8) with which it lies along a surface line against the interior surface of the cover foil (10), wherein the radius of curvature of the support surface (8) is the same or smaller than the radius of the inner surface of the cover foil (10).

7. Sheet guiding drum according to one of the preceding Claims, characterised in that the stiffness of the cover foil (10) is so set that the change in curvature of the cover foil (10) effected by the radial positional change of the adjustable element (7) remains minimal.

8. Sheet guiding drum according to one of the preceding Claims, characterised in that the cover foil (10) is tensioned in the peripheral direction at both peripheral ends or just at one peripheral end by a spring (11).

9. Sheet guiding drum according to one of the preceding Claims, characterised in that the front end of the cover foil (10) is adjustable together with the gripper support (5) for matching to differently thick print carriers in the radial direction.

10. Sheet guiding drum according to one of Claims 8 or 9, characterised in that the front end of the cover foil (10) is fixed to the gripper support (5).

11. Sheet guiding drum according to one of the preceding Claims, characterised in that for adjusting the element (7), an adjustment drive is provided which is adjustable with the press running by hand and/or by motor.

## Revendications

1. Tambour de guidage de feuilles comportant un support de preneur (5) pour une machine d'impression rotative de traitement de feuilles, la face d'enveloppe du tambour de guidage de feuilles étant munie d'une feuille d'enveloppe (10), dont la position radiale peut être modifiée au moyen d'un élément réglable (7),
caractérisé en ce que la feuille d'enveloppe (10) présente, lors du mouvement de rotation du tambour de guidage de feuilles, en aval du support de preneur (5), un premier tronçon périphérique (Y), dont la position radiale peut être modifiée au moyen de l'élément réglable (7) et, en aval du premier tronçon périphérique (Y), un second tronçon périphérique (Z), dont la position radiale ne peut pas être modifiée.

2. Tambour de guidage de feuilles selon la revendication 1,
caractérisé en ce que le premier tronçon périphérique (Y) de la feuille d'enveloppe (10) s'étend sur un secteur du tambour de guidage de feuilles d'à peu près 160°, ce tronçon périphérique (Y) étant raccordé directement au support de preneur (5).

3. Tambour de guidage de feuilles selon l'une des revendications 1 ou 2,
caractérisé en se que l'élément réglable (7) est formé par un segment radialement mobile, sur lequel repose la feuille d'enveloppe (10) avec sa face interne.

4. Tambour de guidage de feuilles selon l'une des revendications précédentes,
caractérisé en ce que l'élément (7) est agencé dans un écartement angulaire d'environ 70° à 120°, de préférence dans un écartement angulaire de 90°, du support de preneur (5).

5. Tambour de guidage de feuilles selon l'une des revendications précédentes,
caractérisé en ce que la position de l'élément (7) peut être modifiée en direction périphérique.

6. Tambour de guidage de feuilles selon l'une des revendications précédentes,
caractérisé en ce que l'élément réglable (7) présente une face d'appui (8) cintrée de façon convexe, par laquelle il prend appui le long d'une ligne d'enveloppe sur la face interne de la feuille d'enveloppe (10), le rayon de cintrage de la face d'appui (8) étant égal à ou plus petit que le rayon de la face interne de la feuille d'enveloppe (10).

7. Tambour de guidage de feuilles selon l'une des revendications précédentes,
caractérisé en ce que la rigidité de la feuille d'enveloppe (10) est choisie de sorte que la modification du cintrage de la feuille d'enveloppe (10), provoquée par la modification de la position radiale de l'élément de réglage (7), reste minimale.

8. Tambour de guidage de feuilles selon l'une des revendications précédentes,
caractérisé en ce que la feuille d'enveloppe (10) est tendue en direction périphérique par un ressort (11), aux deux extrémités périphériques ou uniquement à une extrémité périphérique.

9. Tambour de guidage de feuilles selon l'une des revendications précédentes,
caractérisé en ce que l'extrémité avant de la feuille d'enveloppe (10) peut être déplacée en direction radiale, conjointement avec le support de preneur (5), pour être adaptée à des supports d'impression d'épaisseurs différentes.

10. Tambour de guidage de feuilles selon l'une des revendications 8 ou 9,
caractérisé en ce que l'extrémité avant de la feuille d'enveloppe (10) est fixée sur le support de preneur (5).

11. Tambour de guidage de feuilles selon l'une des revendications précédentes,
caractérisé en ce que l'on prévoit, pour le réglage de l'élément (7), un servomoteur qui peut être réglé, lors du fonctionnement de la machine, manuellement et/ou par moteur.
